# EUROPÄISCHE PATENTSCHRIFT

(11) **EP 0 580 693 B1**
(45) Veröffentlichungstag und Bekanntmachung des Hinweises auf die Patenterteilung: **15.11.1995**
(21) Anmeldenummer: 92908859.9
(22) Anmeldetag: 16.04.1992
(51) Int. Cl.: F27B 3/10, F27B 1/21, C21B 3/08, C21B 7/14, F27D 3/14, F27D 1/04, F27D 9/00

(54) **AUFFANGGRUBE**
TRAP TRENCH
FOSSE DE RECEPTION

(30) Priorität: 18.04.1991 AT 818/91; 12.12.1991 AT 2475/91
(43) Veröffentlichungstag der Anmeldung: 02.02.1994
(73) Patentinhaber: SIEGMUND, Erwin, A-3124 Oberwölbling 247 (AT)
(72) Erfinder: SIEGMUND, Erwin, A-3124 Oberwölbling 247 (AT)
(74) Vertreter: Weinzinger, Arnulf, Dipl.-Ing.
(86) Internationale Anmeldenummer: AT9200052
(87) Internationale Veröffentlichungsnummer: WO9218268

(56) Entgegenhaltungen:
- DE-A- 1 508 131
- DE-A- 3 713 153
- DE-B- 1 047 698
- FR-A- 2 497 702
- GB-A- 2 056 339
- US-A- 3 368 607

## Beschreibung

Die Erfindung bezieht sich auf eine Auffanggrube zur Aufnahme von Metallschmelze und Kühlwasser beim Auftreten von Gebrechen an Metallschmelzeinrichtungen oder Metallwarmhalteeinrichtungen, welche Auffanggrube mit einer mit Schlackengranulat, insbesondere Kupolschlackengranulat, gebildeten Drainageschicht versehen ist, in welcher eine Vielzahl von kleinen, porenartig verteilten Kanälen vorgesehen ist, durch welche auf die Drainageschicht gelangendes Wasser zu einem Abfluß abläuft, wogegen schmelzflüssiges Metall von der Drainageschicht zurückgehalten wird.

Es sind vor dem Prioritätstag dieser Anmeldung Auffanggruben vorgenannter Art öffentlich bekannt geworden (DE-A-37 13 153), bei denen die Drainageschicht aus lose aufgeschütteter feinkörniger Schlacke, insbesondere Kupolofenschlacke, besteht, und es soll diese Schlacke dazu dienen, Wasser, welches auf die Drainageschicht gelangt, ablaufen zu lassen, während schmelzflüssiges Metall, insbesondere schmelzflüssiges Eisen, weil es ein Sintern der Schlacke an der Berührungsfläche verursacht, von dieser Drainageschicht zurückgehalten wird. Es ergibt sich nun aber, daß nach einiger Zeit durch die in Metallschmelzbetrieben vorherrschenden rauhen Umgebungsbedingungen die Wasserdurchlässigkeit einer solchen aus lose aufgeschütteter Schlacke gebildeten Drainageschicht eine starke Verminderung erfährt. Es treten im Bereich solcher Auffanggruben häufig Vibrationen und Stöße auf, welche eine Nachverdichtung des geschütteten Schlackenmaterials herbeiführen, wobei es zu einem Zusetzen der zwischen größeren Schlackenkörnern gebildeten Kanäle durch in der Schlacke vorhandenes Feinmaterial kommt, und es entsteht auch durch Stöße und Vibrationen aus größeren Schlackenkörnern weiteres Feinmaterial, welches das erwähnte Zusetzen bzw. Verstopfen der für den Wasserablauf erforderlichen Kanäle vermehrt bzw. verstärkt; es wird solcherart der Wasserablauf durch die Drainageschicht stark vermindert, weil anstelle eines Durchlaufs des Wassers durch Kanäle zwischen größeren Schlackenkörnern immer mehr nur ein Durchsickern des Wassers durch die Poren des Schlackenmaterials stattfindet, was nicht nur den Nachteil hat, daß das Wasser die Drainageschicht verhältnismäßig langsam passiert, sondern auch den Nachteil, daß verhältnismäßig große Mengen an Wasser in der Drainageschicht gespeichert werden, welche die Drainageschicht nur sehr langsam verlassen; das erwähnte Zusetzen bzw. Verschließen der anfänglich in der Drainageschicht zwischen den größeren Schlackenkörnern befindlichen Kanäle durch Feinmaterial und das Nachverdichten des Schlackenmaterials wird durch Wasser, welches in vielen Einsatzbereichen bzw. Betrieben häufig in solche Aufnahmegruben gerät, noch in nachteiliger Weise intensiviert, so daß die vorerwähnte Abnahme der Wasserdurchlässigkeit der Drainageschicht schon nach verhältnismäßig kurzer Zeit beobachtet werden kann. Eine solche Abnahme der Durchlässigkeit der Drainageschicht beeinträchtigt ebenso wie die Zunahme der in der Drainageschicht gespeicherten Wassermenge die Sicherheitsfunktion einer derartigen Auffanggrube beträchtlich, weil in der Drainageschicht vorhandenes Wasser beim Auftreffen von schmelzflüssigem Metall auf die Drainageschicht durch Dampfbildung zu explosionsartigen Erscheinungen führen kann.

Ein Auswechseln einer solchen bei bekannten Auffanggruben vorgesehenen Drainageschicht, wenn deren Wasserdurchlässigkeit abgenommen hat, ist kompliziert und arbeitsaufwendig, weil die im Bodenbereich der Auffanggrube vorgesehene Drainageschicht mit Abdeckkörpern überdeckt ist und auf diesen in der Regel Trennwände aufgebaut sind, welche die Auffanggrube in einzelne Abteile unterteilen.

Es ist ein Ziel der vorliegenden Erfindung, eine Auffanggrube eingangs erwähnter Art zu schaffen, bei der Nachteile wie sie vorstehend erörtert sind, ausgeschaltet sind und auch bei rauhen Umgebungsbedingungen, denen die Drainageschicht der Auffanggrube ausgesetzt ist, wie dem Einfluß von Erschütterungen und Vibrationen, Hitze, Schmutz und häufiges Eindringen von Wasser, die Wasserdurchlässigkeit der Drainageschicht der Auffanggrube über lange Zeiträume weitgehend unbeeinträchtigt erhalten bleibt, so daß beim Einfließen von schmelzflüssigem Metall in die Auffanggrube keine Sicherheitsrisken durch zuvor in die Auffanggrube gelangtes Wasser entstehen.

Die erfindungsgemäße Auffanggrube eingangs erwähnter Art ist dadurch gekennzeichnet, daß die in der die Drainageschicht bildenden Masse enthaltenen Körner des Schlackengranulats unter Bewahrung von zwischen diesen Körnern vorliegenden, eine Vielzahl von Kleinkanälen bildenden Zwischenräumen mit einem Bindemittel untereinander verbunden sind, und daß diese Masse vorzugsweise auch bei Erhitzung expandierende Kieselsäure enthält. Durch diese Ausbildung kann der vorstehend angeführten Zielsetzung auf baulich einfache Weise gut entsprochen werden. Durch die Fixierung der in der die Drainageschicht bildenden Masse enthaltenen Körner des Schlackengranulats aneinander ist das Entstehen einer Nachverdichtung der Drainageschicht durch äußere Einflüsse und ebenso ein Verschließen der zwischen den Körnern der Drainageschicht vorliegenden kleinen Kanäle, durch die das Wasser abfließen kann, durch einen Feinmaterialanteil weitgehend hintangehalten, selbst wenn immer wieder Wasser auf die Drainageschicht gelangt, und damit eine gewisse Schwemmwirkung auf die Körner des die Drainageschicht bildenden Materials ausgeübt wird. Demgemäß bleibt die gute Durchlässigkeit der Drainageschicht für auf diese Drainageschicht gelangendes Wasser auch bei den in Metallschmelzbetrieben üblicherweise vorherrschenden rauhen Umgebungsbedingungen über längere Zeit aufrecht, das Wasser kann die Drainageschicht rasch passieren, und es ist dem Entstehen von Wasseransammlungen in der Drainageschicht entgegengewirkt; damit ist über längere Zeiträume den gefährlichen Wirkungen einer Dampfentwicklung, wenn schmelzflüssiges Metall in die Auffanggrube gelangt, vorgebeugt. Die gute Durchlässigkeit der Drainageschicht bzw. des diese Schicht bildenden Materials ermöglicht es auch, daß gebildeter Dampf problemlos passiert. Der vorzugsweise vorgesehene Zusatz von bei Erhitzung expandierender Kieselsäure ergibt eine weitere Verbesserung der Wirkung der Drainageschicht dahingehend, daß das Verschließen der kleinen Kanäle durch das beim Auftreffen von flüssigem Metall erfolgende Zusammensintern der Schlacke, durch das Expandieren der Kieselsäure behindert wird.

Vorzugsweise sieht man vor, daß das Bindemittel ein mit Wasser aktivierbares, hitzebeständiges Bindemittel ist, welches Zement, vorzugsweise Tonerdeschmelzzement, enthält oder durch Zement, vorzugsweise Tonerdeschmelzzement, gebildet ist. Tonerdeschmelzzement ergibt hinsichtlich der Stabilisierung der im rohen Zustand mechanisch empfindlichen Schlackenkörner sowie hinsichtlich der Bildung von Verbindungsstellen zwischen den Schlackenkörnern sowohl bei der Herstellung der Masse und der Drainageschicht als auch bezüglich einer guten Stabilität bei gleichzeitig guter Durchlässigkeit und auch bezüglich einer guten Abdichtung gegen schmelzflüssiges Metall, deutliche Vorteile; dies gilt insbesondere wenn das schmelzflüssige Metall Eisen ist.

Als thermisch expandierende Kieselsäure setzt man vorteilhaft Rohperlit ein.

Eine bevorzugte Ausführungsform der Auffanggrube, welche den Vorteil baulicher Einfachheit hat und leicht und mit geringem Aufwand hergestellt werden kann, ist dadurch gekennzeichnet, daß die Drainageschicht eine durchgehende, in situ hergestellte und erhärtete Schicht ist.

Eine andere Ausführungsform, welche einen besonders stabilen Aufbau der Drainageschicht erzielen läßt, ist dadurch gekennzeichnet, daß die Drainageschicht aus Formkörpern bzw. Steinen gebildet ist, welche ihrerseits aus einem mit einem hitzebeständigen Bindemittel gebundenen Schlackengranulat bestehen.

Hinsichtlich der Korngröße des in der Drainageschicht vorliegenden Schlackengranulats ist es vorteilhaft, wenn die Größe der Körner im Bereich von 1 bis 12 mm liegt, vorzugsweise im Bereich von 2 bis 7 mm. Durch eine solche Korngröße des Schlackengranulats wird ein günstiges Verhalten der Drainageschicht hinsichtlich eines möglichst ungehemmten Wasserdurchflusses durch die in der Drainageschicht vorliegenden Kanäle zwischen den Körnern des Schlackengranulats, und auch ein günstiges Verhalten hinsichtlich eines raschen Sinterns an der Oberfläche der Drainageschicht, wenn schmelzflüssiges Metall auf diese auftrifft, so daß das Metall die Drainageschicht nicht durchdringen kann, erzielt.

Eine Drainageschicht, wie sie bei der erfindungsgemäßen Auffanggrube vorgesehen ist, kann sehr einfach in situ hergestellt werden, indem die zur Bildung der Drainageschicht vorgesehene Masse, welche Schlackengranulat und ein Bindemittel, insbesondere einen hochfeuerfesten Zement, sowie gegebenenfalls auch Rohperlit enthält, in feuchtem Zustand an den für die Drainageschicht vorgesehenen Platz gebracht wird und dort erhärten gelassen wird.

Eine bevorzugte Ausführungsform der erfindungsgemäßen Auffanggrube mit einer auf Bodenplatten liegenden Drainageschicht ist weiter dadurch gekennzeichnet, daß die Drainage im Bodenbereich der Auffanggrube aus der aus Schlackengranulat und Bindemittel gebildeten Drainageschicht und aus tragenden Bodenplatten gebildet ist, welche die Bodenfläche des Aufnahmeteiles der Auffanggrube überdeckend verlegt sind, wobei diese Bodenplatten mit Abflußöffnungen versehen sind und/oder mit Abflußöffnungen bildenden Abständen verlegt sind, daß unter den Bodenplatten ein durch den Abstand dieser Bodenplatten vom Grubenboden gebildeter durchgehender Durchlüftungsraum vorgesehen ist und daß an den Seitenwänden der Auffanggrube im Abstand von der Grubenwand eine Wandbekleidung, vorzugsweise Wandplatten, angebracht ist bzw. sind, wobei auch zwischen der Wandbekleidung und der Grubenwand ein Abstand vorgesehen und damit ein durchgehender nach oben hin dampfdurchlässig offener Durchlüftungsraum gebildet ist. Bei dieser Ausbildung ist für ein ständiges Trocknen der Bodenplatten, wenn diese durch in die Auffanggrube geratenes Wasser naß geworden sind, Sorge getragen, und es hat diese Ausführungsform weiter den Vorteil, daß eine Kühlwirkung herbeigeführt werden kann, wenn schmelzflüssiges Metall in die Aufnahmegrube gelangt ist, so daß eine nachteilige thermische Belastung von in der Auffanggrube vorhandenen Konstruktionselementen, wie z.B. tragenden Wänden, hintangehalten werden kann.

Es ist dabei günstig, wenn der unter den Bodenplatten liegende Raum und der hinter der Wandbekleidung liegende Raum miteinander in Verbindung stehen. Da die Kleinkanäle in der Masse, welche die Drainageschicht bildet, für Wasser und auch für Luft gut durchlässig sind und diese Masse auch thermisch isoliert, kann man vorteilhaft vorsehen, daß der unter den Bodenplatten liegende Raum und der hinter der Wandbekleidung liegende Raum mindestens teilweise mit Drainageschichtmasse gefüllt sind. Die ständige Durchlüftung sorgt für ein rasches Trocknen der Masse nach allfällig aufgetretenen Befeuchtungen; das Vorliegen stagnierender Feuchtigkeit ist vermieden. Die Wandbekleidung kann auch aus gemauerten Wänden bestehen, welche im Abstand vor den Seitenwänden des Grubenraumes stehen. Eine weitere Verbesserung der Durchlüftung ergibt sich, wenn man vorsieht, daß den Aufnahmeteil der Auffanggrube unterteilende Trennwände mit von unten nach oben führenden Zwischenräumen versehen sind, welche unten mit dem unter den Bodenplatten befindlichen Durchlüftungsraum in dampfdurchlässiger Verbindung stehen und nach oben hin dampfdurchlässig offen sind und eine ständige Durchlüftung bilden. Die Trennwände können aus Platten gebildet werden. Eine an verschiedene örtliche Gegebenheiten leicht anpaßbare Ausführungsform ist dadurch gekennzeichnet, daß die Trennwände aus Ziegeln aus Feuerfestmaterial doppelschalig unter Freilassung eines Zwischenraumes zur Bildung von Durchlässen gemauert sind. Man kann dabei die der Durchlüftung dienenden Durchlässe auf einfache Weise dadurch bilden, daß man Ziegel verwendet, in welche Durchgangskanäle eingeformt sind oder in die Trennwände beim Mauern Rohre einbetten.

Es ist dabei für den Abfluß von Wasser aus der Auffanggrube weiter vorteilhaft, wenn man vorsieht, daß in den Trennwänden in verschiedenen Höhen vom Boden Öffnungen, durch welche im Störungsfall Wasser in den Zwischenraum einfließen kann, und welche im Normalfall die Belüftung der Bodenplatten und der Wandplatten unterstützen, vorgesehen sind. Solche Öffnungen sieht man vorteilhaft in der unteren Hälfte, insbesondere im unteren Drittel der Trennwände vor.

Man kann aber auch einfache Trennwände vorsehen und diese z.B. in Form von Platten ausbilden, welche sich an Stützsäulen abstützen, die in der Auffanggrube aufgestellt sind.

Man kann die Drainageschicht, welche bei der erfindungsgemäßen Auffanggrube vorgesehen ist, mit perforierten Abdeckkörpern überdecken, ähnlich wie dies bei früheren Konzepten von Auffanggruben vorgesehen worden ist. Durch die spezielle erfindungsgemäße Ausbildung der Drainageschicht wird dabei der Vorteil erhalten, daß die gute Wasserdurchlässigkeit der Drainageschicht auch bei ungünstigen Umgebungsbedingungen hinsichtlich häufigem Wasserzufluß, Verschmutzung, Vibrationswirkungen und dergl. über lange Zeiträume praktisch ungeschmälert erhalten bleibt.

Noch vorteilhafter ist eine Ausführungsform, welche dadurch gekennzeichnet ist, daß mindestens in einem Teil des Bodenbereiches der Auffanggrube eine Drainageschicht auf der Oberseite von mit Abstand vom Grubenboden über dem Grubenboden angeordneten tragenden Bodenplatten liegt, welche aus Feuerfestmaterial bestehen, und daß vorzugsweise die Bodenplatten auf ihrer Oberseite mit im Abstand voneinander über die Plattenoberseite verteilt angeordneten Erhebungen versehen sind, welche in diese Drainageschicht ragen. Es können bei dieser Ausführungsform sehr kurze Fließwege des Wassers in der Drainageschicht erhalten werden, wodurch das Wasser verhältnismäßig rasch die Drainageschicht passieren kann und durch Abflußöffnungen, welche in den Bodenplatten vorgesehen sind oder durch Abstände zwischen den Bodenplatten gebildet sind, in den Raum unter den Bodenplatten gelangt, wo es frei abfließen kann. Die Bodenplatten sind so dimensioniert, daß sie auch bei Füllung der Grube mit flüssigem Metall der Belastung standhalten. Die auf der Oberseite der Bodenplatten angeordneten Erhebungen schützen die Drainageschicht bei mechanischer Belastung gegen ein Zusammendrücken und ermöglichen auch ein einfaches Arbeiten beim Herstellen der Drainageschicht, weil mit den Erhebungen die Schichtdicke der herzustellenden Drainageschicht festlegbar ist und die Erhebungen auch bei den für die Herstellung der Drainageschicht erforderlichen Arbeiten die Möglichkeit zum Abstützen bieten und auf einfache Weise eine der Höhe der Erhebungen entsprechende Schichtdicke der Drainageschicht erzielen lassen, indem man die Drainageschicht über die Erhebungen entsprechend verstreicht.

Es ist weiter günstig, wenn man vorsieht, daß die Bodenplatten aus Feuerfestbeton, dessen aus Feuerfestmaterial, z.B. Schamotte, bestehender Zuschlag einen Zusatz eines mikroporösen Granulats aufweist, gebildet sind. Eine solche Ausbildung der Bodenplatten begünstigt das Austrocknen derselben, und es kann so vermieden werden, daß von den aus Feuerfestbeton bestehenden Bodenplatten beim Auftreffen heißer Metallschmelze auf diese Platten mehr oder minder große Teilchen abplatzen.

Es ist weiter günstig, wenn die Erhebungen auf der Oberseite der Bodenplatten stummelartig oder rippenartig ausgebildet sind und die zwischen den Erhebungen gelegenen Zonen der Oberseite der Bodenplatten zu Abflußöffnungen hin, welche vorzugsweise am Rand der Bodenplatten vorgesehen sind, abfallend ausgebildet sind. Eine solche Ausbildung der Bodenplatten ermöglicht eine einfache Herstellung derselben, weil sie leicht ausgeformt werden können, und es haben in dieser Weise ausgebildete Bodenplatten hinsichtlich des Wasserabflusses gute Eigenschaften. Der Wasserabfluß wird weiter begünstigt, wenn man vorsieht, daß die zwischen den Erhebungen gelegenen Zonen der Oberseiten der Bodenplatten in Art von Rinnen mit konkav ausgerundetem Boden, welche zu Abflußöffnungen hin führen, ausgebildet sind. Der ausgerundete Boden der Rinnen ermöglicht auch ein problemloses Entfernen von in diesen Rinnen befindlichem Drainageschichtmaterial, wenn die Drainageschicht erneuert werden soll.

Hinsichtlich der Placierung der Abflußöffnungen im Bereich der Bodenplatten sieht eine bevorzugte Ausführungsform vor, daß Abflußöffnungen am Rand der Bodenplatten angeordnet sind, wobei diese Abflußöffnungen vorzugsweise in Form von Randausnehmungen ausgebildet sind. Es ergibt sich so eine einfache Formgebung, die einen leichten Abfluß des Wassers ermöglicht, wozu noch als weitere Vorteile kommen, daß Randausnehmungen an Bodenplatten leicht zu fertigen sind und auch die Festigkeit bzw. Trägfähigkeit solcher Bodenplatten nicht merkbar mindern.

Für den Wasserabfluß aus der Auffanggrube ist weiter eine Ausführungsform derselben vorteilhaft, welche dadurch gekennzeichnet ist, daß in der Auffanggrube doppelwandig mit Zwischenraum ausgebildete Trennwände, deren Zwischenraum mit den Abflußöffnungen am Rand der Bodenplatten fluchtet, vorgesehen sind. Es ist bei dieser Ausführungsform eine wirksame Durchlüftung nicht nur im Bereich der Bodenplatten und Wandplatten sondern auch im Bereich der Trennwände der Auffanggrube möglich, wodurch schmelzflüssiges Metall, welches in die Auffanggrube gelangt ist, beschleunigt abgekühlt werden kann.

Eine andere gleichfalls baulich einfache und auch hinsichtlich Drainagewirkung und Aufnahme von Metallschmelze günstige Ausführungsform der erfindungsgemäßen Auffanggrube ist dadurch gekennzeichnet, daß in der Auffanggrube zur Unterteilung derselben Rohre aus Lochblech lotrecht mit Abstand nebeneinander stehend aufgestellt sind und der Zwischenraum zwischen den Rohren mit Drainageschichtmasse gefüllt ist. Hierbei ist es weiter vorteilhaft, wenn die Rohre oben mit Deckeln aus schmelzbarem Material abgedeckt sind.

Es ist bei der erfindungsgemäßen Auffanggrube, wenn diese, wie dies oft der Fall ist, einen Zulaufteil aufweist, der sich unter die Metallschmelz- oder Warmhalteeinrichtung erstreckt und bei auftretenden Gebrechen austretende Metallschmelze in den Aufnahmeteil der Auffanggrube leitet, weiter günstig, daß außer einem oder mehreren Drainageabflüssen unter dem Boden eines zur Aufnahme schmelzflüssigen Metalles vorgesehenen Aufnahmeteiles der Auffanggrube mindestens ein weiterer Drainageabfluß im Bereich des Überganges von einem Zulaufteil der Auffanggrube in den Aufnahmeteil derselben vorgesehen ist, durch welchen weiteren Drainageabfluß vom Zulaufteil kommendes Wasser vor dem Erreichen des Aufnahmeteiles der Auffanggrube abgeleitet wird. Es kann solcherart zumindest ein großer Teil von Wasser, welches in den Zulaufteil der Auffanggrube gelangt, abgeleitet werden, ehe es den Aufnahmeteil der Grube erreicht, so daß die im Aufnahmeteil der Auffanggrube vorgesehene Drainageschicht möglichst wenig Wasser zugeführt bekommt, was sich gleichfalls im Sinn der Erhöhung der Sicherheit auswirkt.

Die Erfindung wird nun unter Bezugnahme auf Beispiele, welche in der Zeichnung dargestellt sind, weiter erläutert. In der Zeichnung zeigt:
Fig. 1 ein Beispiel einer erfindungsgemäß ausgebildeten Auffanggrube in Draufsicht und teilweise in einem horizontal geführten Schnitt gemäß der Linie I-I in Fig. 2,
Fig. 2 diese Auffanggrube in einem gemäß der Linie II-II in Fig. 1 geführten Schnitt,
Fig. 3 eine bei einer solchen Auffanggrube eingesetzte Bodenplatte in Draufsicht,
Fig. 4 diese Bodenplatte teilweise in Seitenansicht und teilweise im Schnitt gemäß der Linie IV-IV in Fig. 3,
Fig. 5 ein weiteres Beispiel einer erfindungsgemäß ausgebildeten Auffanggrube in Draufsicht, und
Fig. 6 diese Auffanggrube im Schnitt gemäß der Linie VI-VI in Fig. 5.

Die in den Fig. 1 und 2 dargestellte Auffanggrube 1 ist dazu vorgesehen, Metallschmelze aufzunehmen, welche im Fall eines Gebrechens aus einer Metallschmelzeinrichtung oder Metallwarmhalteeinrichtung 2 austreten kann. Die Auffanggrube 1 ist mit einer Drainage versehen, welche Wasser, das in die Grube eintritt, rasch ableitet, damit bei einem Einfließen von schmelzflüssigem Metall in die Auffanggrube in dieser keine nennenswerten Wassermengen vorhanden sind, welche zu einer gefährlichen Dampfbildung beim Einfließen des schmelzflüssigen Metalls führen könnten.

Die Auffanggrube 1 hat einen Aufnahmeteil 3 und einen Zulaufteil 4, wobei der Zulaufteil 4 Metallschmelze, welche aus der Metallschmelz- oder Warmhalteeinrichtung 2 im Fall eines Gebrechens austritt, in den Aufnahmeteil 3 weiterleitet, und auch allfällig austretendes Kühlwasser und anderes Wasser gleichfalls ableitet. Zum Ableiten des Wassers ist sowohl im Aufnahmeteil 3 als auch im Zulaufteil 4 der Auffanggrube 1 eine Drainage vorgesehen. Hierzu ist im Aufnahmeteil 3 eine Drainageschicht 5 und im Zulaufteil 4 eine Drainageschicht 6 vorgesehen, und es haben diese Drainageschichten eine Vielzahl von kleinen porenartig verteilten Kanälen, durch welche Wasser, welches auf die Drainageschichten gelangt, rasch abläuft. Die Drainageschichten 5, 6 sind aus einem Schlackengranulat, vorzugsweise Kupolschlackengranulat, gebildet, wobei die Körner des Schlackengranulats unter Bewahrung von zwischen diesen Körnern vorliegenden, eine Vielzahl von Kleinkanälen bildenden Zwischenräumen, mit einem Bindemittel untereinander verbunden sind. Als Bindemittel wird dabei vorzugsweise Zement, insbesondere hochfeuerfester Tonerdeschmelzzement verwendet. Die Drainageschichten haben solcherart ein mechanisch stabiles Gefüge, so daß über verhältnismäßig lange Zeiträume die zwischen den Körnern des Schlackengranulats verlaufenden Kleinkanäle durchlässig bleiben, auch wenn diese Schichten Vibrationen, häufigen Wassergüssen, und dergl. ausgesetzt sind. Trifft schmelzflüssiges Metall auf eine solche Drainageschicht auf, kommt es sofort zu einem Zusammensintern des Schlackengranulats an der dem schmelzflüssigen Metall zugewandten Oberfläche der Drainageschicht, wobei die Drainageschicht durch dieses Zusammensintern undurchlässig wird und das schmelzflüssige Metall nicht in diese Schicht eindringen kann. Es ist vorteilhaft, wenn die die Drainageschicht bildende Masse auch bei Erhitzung expandierende Kieselsäure enthält; hierzu kann man der Masse vorzugsweise Rohperlit zusetzen. Man kann die Zusammensetzung der zur Bildung der Draingeschichten verwendeten Masse in verhältnismäßig breiten Bereichen variieren. Der Anteil des Schlackengranulats soll mindestens 50 Gew.% betragen und kann bis über 90 Gew.% gehen. Als Bindemittel kommt insbesondere ein mit Wasser aktivierbares hitzebeständiges Bindemittel in Frage, vorzugsweise Zement, insbesondere feuerfester Tonerdeschmelzzement; die Bindemittelmenge beträgt etwa 5 bis 20 Gew.%. Die Verwendung einer Masse mit 60 bis 70 Gew.% Schlackengranulat mit einer Korngröße von 1,5 bis 7 mm, 20 bis 30 Gew.% Rohperlit mit einer Korngröße von 1 bis 3 mm und mit 10 bis 20 Gew.% hochfeuerfestem Tonerdeschmelzzement, zur Herstellung der Drainageschichten hat in der Praxis günstige Ergebnisse gezeigt. Es kann eine solche Masse in feuchtem Zustand einfach in den für die Drainageschicht vorgesehenen Raum gebracht und schichtförmig ausgebreitet werden, so daß beim Erhärten des Bindemittels eine in situ gebildete Drainageschicht entsteht. Es ist aber auch möglich, aus einer derartigen Masse Formkörper bzw. Steine zu bilden und diese nebeneinander zur Bildung einer Drainageschicht zu verlegen.

Die Drainageschicht 5 im Aufnahmeteil 3 der Auffanggrube 1 liegt auf der Oberseite 7 von Bodenplatten 8, welche mit Abstand vom Grubenboden 9 über diesem Boden angeordnet sind. Der Abstand zwischen dem Grubenboden 9 und den Bodenplatten 8 wird durch Füße 10 hergestellt, welche an der Unterseite der Bodenplatten 8 angeformt sind; ein solcher Abstand kann aber auch durch andere Auflagen, Distanzstücke oder dergl. hergestellt werden. Die Bodenplatten 8 sind tragfähig ausgebildet, so daß sie die Belastung, die sich bei einem Einfließen von schmelzflüssigem Metall in die Auffanggrube ergibt, aufnehmen können, und es bestehen diese Bodenplatten 8 aus einem Feuerfestmaterial.

Auf der Oberseite 7 der Bodenplatten 8 sind Erhebungen 11 vorgesehen, welche über die Plattenoberseite verteilt angeordnet sind und in die Drainageschicht 5 ragen. Die Höhe dieser Erhebungen 11 entspricht vorzugsweise der Schichtdicke der Drainageschicht. Die Drainageschicht kann aber auch dicker sein und in Sonderfällen auch dünner sein als die Höhe dieser Erhebungen 11. Die Erhebungen 11 bilden Abstützungen in der Drainageschicht und erleichtern die Manipulation hinsichtlich der Einhaltung einer vorgewählten Schichtdicke dieser Schicht bei deren Herstellung. In der in Fig. 1 dargestellten Draufsicht sind die Bodenplatten von der Drainageschicht überdeckt, und es ist eine dieser Bodenplatten 8 zur Illustration ohne die darüberliegende Drainageschicht dargestellt.

In Fig. 2 sind eine der Bodenplatten 8 und das zwischen den Erhebungen 11 liegende Drainageschichtmaterial im Schnitt dargestellt; eine Anzahl weiterer Bodenplatten 8 erscheint durch eine etwas versetzte Lage der Schnittebenen in Seitenansicht.

Am Rand der Bodenplatten 8 sind Abflußöffnungen 12 gebildet, welche einen Durchtritt von Wasser in den zwischen den Bodenplatten 8 und dem Grubenboden 9 vorliegenden Raum 13 ermöglichen. In den Aufnahmeteil 3 der Auffanggrube 1 auf die Drainageschicht 5 gelangendes Wasser kann so die Drainageschicht mit verhältnismäßig kurzem Fließweg in dieser Schicht passieren und durch die Abflußöffnungen 12 in den Raum 13 und weiter in einen Abfluß 14 gelangen. Das rasche Passieren der Drainageschicht 5 wird dabei dadurch, daß die zwischen den Erhebungen 11 gelegenen Zonen der Oberseite der Bodenplatten 8 zu den Abflußöffnungen 12 hin abfallend ausgebildet sind, unterstützt. Anstatt am Rand der Bodenplatten, können solche Abflußöffnungen auch weiter innen in diesen Bodenplatten plaziert vorgesehen werden.

An den Seitenwänden des Aufnahmeteiles 3 der Auffanggrube 1 sind im Abstand von der Grubenwand 15 Wandplatten 16 angebracht, welche aus Feuerfestmaterial bestehen. Zwischen den Wandplatten 16 und der Grubenwand 15 ist solcherart ein Raum 17 freigelassen. Durch die Räume 13 und 17, welche sich zwischen den Bodenplatten 8 und dem Grubenboden 9 und den Wandplatten 16 und der Grubenwand 15 befinden, ist eine thermische Isolation geschaffen, welche im Fall des Einfließens von schmelzflüssigem Metall in den Aufnahmeteil 3 die Wärmeübertragung zum Grubenboden 9 und zur Grubenwand 15 hemmt, so daß die entstehende Aufheizung des Grubenbodens 9 und der Grubenwand 15 gering gehalten werden kann. Diese Aufheizung kann dadurch weiter vermindert werden, daß man die Räume 13 und 17 als durchgehende Durchlüftungsräume ausbildet und für einen Luftdurchzug durch diese Räume sorgt; eine ständige Durchlüftung dieser Räume ermöglicht es, aus den Bodenplatten 8 und aus den Wandplatten 16 Feuchtigkeit abzuführen, so daß diese Platten nach einer Befeuchtung verhältnismäßig rasch trocknen; dies ist bedeutsam, weil feuchte Platten aus Feuerfestmassen oberflächlich Abplatzerscheinungen zeigen, wenn sie abrupt hoch erhitzt werden, wie dies beim Anfließen von schmelzflüssigem Metall der Fall ist. Es kann auch gewünschtenfalls durch die Räume 13, 17, wenn diese als durchgehende Durchlüftungsräume ausgebildet sind, mit Hilfe entsprechender Ventilatoren oder dergl. ein starker Luftstrom hindurchgeleitet werden, der beim Einfließen von schmelzflüssigem Metall in die Auffanggrube dessen Abkühlung wirksam unterstützt.

Die Abfuhr von Feuchtigkeit aus den Boden- und Wandplatten kann weiter dadurch, daß man dem Material, aus dem diese Platten hergestellt werden, ein mikroporöses Granulat, insbesondere ein Schlackengranulat, zusetzt, unterstützt werden. Durch die so gebildeten Poren kann Feuchtigkeit leichter aus dem Feuerfestmaterial entweichen. Als Feuerfestmaterial für die Boden- und Wandplatten kann man vorteilhaft Feuerfestbeton verwenden, der aus einem aus Feuerfestmaterial, z.B. Schamotte, bestehenden Zuschlag, einem mikroporösen Granulat und einem feuerfesten Zement gebildet ist. Bodenplatten aus einem solchen Feuerfestmaterial mit einer Zusammensetzung von etwa 40 bis 50 Gew.% Schamotte, 20 bis 30 Gew.% Schlackengranulat und/oder geblähtem Perlit und 20 bis 30 Gew.% Tonerdeschmelzzement haben in der Praxis günstige Eigenschaften gezeigt. Das Schlackengranulat oder andere zu hohem Porenvolumen führende Additive begünstigen das Austrocknen der Bodenplatten.

Man sieht im Aufnahmeteil 3 der Auffanggrube 1 vorteilhaft doppelwandig ausgebildete Trennwände 18 vor, die aus Trennwandplatten 19 bestehen, die im Abstand voneinander angeordnet sind, wobei der Zwischenraum 20 zwischen den Trennwandplatten 19 mit den Abflußöffnungen 12 am Rand der Bodenplatten 8 fluchtet. Der Zwischenraum 20 zwischen den Trennwandplatten 19 schafft eine Kaminwirkung, welche die Belüftung des Raumes 13 unterstützt. Weiter kann durch eine intensive Luftströmung im Zwischenraum 20, welche mit Ventilatoren oder ähnlichen Mitteln hergestellt wird, die Abkühlung von Metallschmelze, welche in die Auffanggrube eingeflossen ist, intensiviert werden.

In den Trennwänden 18 sind in verschiedenen Höhen vom Boden Öffnungen 21 vorgesehen, durch welche im Störungsfall Wasser in den Zwischenraum 20 einfließen kann und welche im Normalfall die Belüftung der Bodenplatten und der Wandplatten unterstützen. Im Störungsfall in die Öffnungen 21 einfließendes Wasser gelangt auf kurzem Wege durch die Abflußöffnungen 12 in den Raum 13 und weiter in den Abfluß 14.

Im Interesse einer einfachen Handhabung beim Einbau und bei allfälligen Reparaturarbeiten kann man die Trennwände 18 wie dargestellt zu Wandpaaren 33 zusammenfassen, welche rechtwinkelig zueinander verlaufen und miteinander zu einem kreuzförmigen Gebilde verbunden sind, welches mit einem Hebezeug leicht gehandhabt werden kann und problemlos abgestellt werden kann, ohne einer seitlichen Abstützung zu bedürfen. Zur Vereinfachung der Darstellung sind in Fig. 1 nur zwei Wandpaare 33 und eine zur Ergänzung am Rand der Auffanggrube vorgesehene Trennwand 18 eingezeichnet; es sind aber, wie aus Fig. 2 ersichtlich ist, die Trennwände 18, die überwiegend zu Wandpaaren 33 vereint sind, über den ganzen Aufnahmeteil 3 der Auffanggrube verteilt angeordnet.

Der hinter den Wandplatten 16 gelegene Raum 17 ist nach oben hin unter Freilassung von Belüftungsöffnungen 22 mit Abdeckplatten 23 abgedeckt und solcherart gegen das Hineinfallen von Schmutz und anderen Fremdkörpern geschützt. In analoger Weise ist der Zwischenraum 20 der Trennwände 18 nach oben hin durch Deckleisten 24 geschützt. Die Abdeckplatten 23 sind in Fig. 1 am rechten Rand des Aufnahmeteiles der Auffanggrube weggelassen, um die Anordnung der Wandplatten 16 im Abstand von der Grubenwand 15 sichtbar zu machen.

Die im Zulaufteil 4 angeordnete Drainageschicht 6 ist nach oben hin mit Abdeckplatten 25 überdeckt, welche mit Öffnungen 26 versehen sind, durch welche Wasser in die Drainageschicht 6 gelangen kann. Dieses Wasser fließt die Drainageschicht 6 entlang durch einen mit Drainageschichtmaterial gefüllten Durchlaß 27 zu einem an der Seite des Aufnahmeteiles 3 der Auffanggrube 1 vorgesehenen Abfluß 28. Schmelzflüssiges Metall, welches im Störungsfall aus der Metallschmelz- oder Warmhalteeinrichtung 2 austritt, fließt, da es zufolge der vorstehend erwähnten Versinterung der Oberfläche der Drainageschicht nicht in diese eindringen kann, auf den Abdeckplatten 25, welche miteinander eine nach unten geneigt verlaufende Fläche bilden, zum Aufnahmeteil 3 der Auffanggrube 1 und gelangt, einen Kronenstein 29 überfließend, in den Aufnahmeteil der Auffanggrube. Der Abfluß 28 ist an der dem Zulaufteil 4 zugewandten Grubenwand 15 mit einer Trennwand 34 und einer Abflußbodenwand 35 gebildet. An dieser Seite des Aufnahmeteiles 3 der Auffanggrube sind die Wandplatten 16 unter Freilassung eines Raumes 17 vor der Trennwand 34 angeordnet.

Die bei der in den Fig. 1 und 2 dargestellten Ausführungsform einer Auffanggrube im Aufnahmeteil 3 derselben vorgesehenen Bodenplatten sind in den Fig. 3 und 4 in größerem Maßstab und detaillierter dargestellt. Die Erhebungen 11, die sich auf der Oberseite 7 der Bodenplatten 8 befinden, sind stummelartig und zwar pyramidenstupfähnlich ausgebildet und schachbrettartig über die Oberseite 7 der Bodenplatten 8 verteilt angeordnet. Die Anordnung und Ausbildung dieser Erhebungen kann in verschiedener Weise variiert werden und man kann z.B. die Erhebungen rippenartig ausbilden, wobei derartige Rippen z.B. parallel zueinander über die Oberseite der Bodenplatten verlaufen können oder strahlenförmig von der Mitte zum Rand der Bodenplatten verlaufen können. Die Bodenplatten 8 sind im dargestellten Fall an ihren Rand mit Abflußöffnungen 12 versehen, die in Form von Randausnehmungen ausgebildet sind. Die Abflußöffnungen können auch in Form von Durchgangslöchern ausgebildet werden; man kann auch ohne eingeformte Abflußöffnungen das Auslagen finden, wenn man beim Verlegen der Bodenplatten zwischen benachbarten Bodenplatten jeweils einen Abstand vorsieht.

Die zwischen den Erhebungen 11 gelegenen Zonen 30 der Oberseite 7 der Bodenplatten 8 sind zu den Abflußöffnungen 12 hin abfallend ausgebildet. Diese Zonen 30 sind in Art von Rinnen mit konkav ausgerundetem Boden 31 ausgebildet. Diese Formgebung ist in mehrfacher Hinsicht vorteilhaft; zum einen erleichtert sie das Ausformen der Bodenplatten bei der Herstellung derselben, und begünstigt zum anderen das Abfließen des Wassers in der Drainageschicht zu den Abflußöffnungen, und erleichert auch das Entfernen von Drainageschichtmaterial aus den zwischen den Erhebungen 11 befindlichen Zonen 30, wenn die Drainageschicht 5 ausgewechselt werden soll. In den Ecken der Bodenplatten sind Ecksäulen 32 angeformt, welche die Trennwände 18 tragen.

Der erfindungsgemäße Aufbau der Auffanggrube ermöglicht es, eine wirksame Drainage mit verhältnismäßig geringem Raumbedarf zu erstellen. Es kann z.B. bei einer Größe der Bodenplatten von etwa 60 x 60 cm mit einer Gesamthöhe des unter den Bodenplatten 8 gelegenen Raumes 13, der Bodenplatten 8 und der Drainageschicht 5 von etwa 12 bis 15 cm das Auslagen gefunden werden, was einen wesentlichen Vorteil darstellt.

Bei der in den Fig. 5 und 6 dargestellten Auffanggrube 1 ist der Zulaufteil 4 analog wie bei der in den Fig. 1 und 2 dargestellten Ausführungsform mit einer von Abdeckplatten 25 überdeckten Drainageschicht 6 gebildet; die Abdeckplatten 25 haben Öffnungen 26; an die Drainageschicht 6 schließt ein Durchlaß 27 an, der zum Abfluß 28 führt, welcher seinerseits in einen Wasserschacht 36 mündet. Metallschmelze gelangt über den Kronenstein 29 fließend in den Aufnahmeteil 3 der Auffanggrube. Im Aufnahmeteil 3 sind am Grubenboden 9 Bodenplatten 8 mit Abstand über diesem Boden angeordnet. Auf den Bodenplatten 8 befindet sich die Drainageschicht 5. Aus dem Raum 13 unter den Bodenplatten 8 führt der Abfluß 14 in den Wasserschacht 36. Abweichend vom Beispiel nach den Fig. 1 und 2 ist bei der Ausführungsform nach den Fig. 5 und 6 im Raum 13 und weiter auch im Raum 17 zwischen den Wandplatten 16 und der Grubenwand 15 Drainagematerial angeordnet. Auch dabei ergibt sich eine gewisse Durchlüftungs- bzw. Trocknungswirkung. Es kann auch die Drainageschicht im Aufnahmeteil 3 nur unter den Bodenplatten plaziert sein. In Fig. 5 sind, um die Wandplatten 16 und den Raum 17 sichtbar zu machen, die Abdeckplatten 23 abgenommen. Zur Unterteilung des Raumes des Aufnahmeteiles 3 sind in diesem Rohre 37 aus Lochblech lotrecht stehend mit Abstand nebeneinander aufgestellt. Der Zwischenraum 38 zwischen den Rohren 37 ist mit Drainageschichtmasse gefüllt. Die Rohre 37 sind oben mit Deckeln 39 aus Metallblech, in denen Lüftungsöffnungen 40 angeordnet sind, abgedeckt. Ein solcher Deckel ist in Fig. 5 abgenommen, und es ist in dem diesen Deckel zugeordneten Rohr am Bodenende desselben die Drainageschicht entfernt, so daß die darunterliegenden Bodenplatten 8, welche in diesem Fall unterschiedliche Größen haben, sichtbar sind. Durch die Löcher der Lochblechrohre 37 erfährt das Drainagematerial im Zwischenraum 38 eine ständige Durchlüftung und Trocknung. Fließt Metallschmelze in den Aufnahmeteil 3 der Auffanggrube, schmelzen die Deckel 39, und die Schmelze gelangt in die durch die Rohre 37 gebildeten Räume, wo sie erstarrt.

## Patentansprüche

1. Auffanggrube zur Aufnahme von Metallschmelze und Kühlwasser beim Auftreten von Gebrechen an Metallschmelzeinrichtungen oder Metallwarmhalteeinrichtungen (2), welche Auffanggrube (1) mit einer mit Schlackengranulat, insbesondere Kupolschlackengranulat, gebildeten Drainageschicht (5, 6) versehen ist, in welcher eine Vielzahl von kleinen, porenartig verteilten Kanälen vorgesehen ist, durch welche auf die Drainageschicht gelangendes Wasser zu einem Abfluß (14) abläuft, wogegen schmelzflüssiges Metall von der Drainageschicht (5, 6) zurückgehalten wird, dadurch gekennzeichnet, daß die in der die Drainageschicht (5, 6) bildenden Masse enthaltenen Körner des Schlackengranulats unter Bewahrung von zwischen diesen Körnern vorliegenden, eine Vielzahl von Kleinkanälen bildenden Zwischenräumen, mit einem Bindemittel untereinander verbunden sind, und daß diese Masse vorzugsweise auch bei Erhitzung expandierende Kieselsäure enthält.

2. Auffanggrube nach Anspruch 1, dadurch gekennzeichnet, daß das Bindemittel ein mit Wasser aktivierbares, hitzebeständiges Bindemittel ist, welches Zement, vorzugsweise Tonerdeschmelzzement, enthält oder durch Zement, vorzugsweise Tonerdeschmelzzement, gebildet ist.

3. Auffanggrube nach Anspruch 1 oder 2, dadurch gekennzeichnet, daß der Masse als thermisch expandierende Kieselsäure Rohperlit zugesetzt ist.

4. Auffanggrube nach einem der Ansprüche 1 bis 3, dadurch gekennzeichnet, daß die Drainageschicht (5, 6) eine in situ hergestellte und erhärtete Schicht ist.

5. Auffanggrube nach einem der Ansprüche 1 bis 3, dadurch gekennzeichnet, daß die Drainageschicht aus Formkörpern bzw. Steinen gebildet ist, welche ihrerseits aus einem mit einem hitzebeständigen Bindemittel gebundenen Schlackengranulat bestehen.

6. Auffanggrube nach einem der vorhergehenden Ansprüche, dadurch gekennzeichnet, daß die Größe der Körner des Schlackengranulats im Bereich von 1 bis 12 mm liegt, vorzugsweise im Bereich von 2 bis 7 mm.

7. Auffanggrube nach einem der Ansprüche 1 bis 6, dadurch gekennzeichnet, daß die Drainage im Bodenbereich der Auffanggrube aus der aus Schlackengranulat und Bindemittel gebildeten Drainageschicht (5) und aus tragenden Bodenplatten (8) gebildet ist, welche die Bodenfläche des Aufnahmeteiles (3) der Auffanggrube (1) überdeckend verlegt sind, wobei diese Bodenplatten (8) mit Abflußöffnungen (12) versehen sind und/oder mit Abflußöffnungen bildenden Abständen verlegt sind, daß unter den Bodenplatten (8) ein durch den Abstand dieser Bodenplatten vom Grubenboden (9) gebildeter durchgehender Durchlüftungsraum (13) vorgesehen ist und daß an den Seitenwänden der Auffanggrube (1) im Abstand von der Grubenwand (15) eine Wandbekleidung, vorzugsweise Wandplatten (16), angebracht ist bzw. sind, wobei auch zwischen der Wandbekleidung und der Grubenwand (15) ein Abstand vorgesehen und damit ein durchgehender nach oben hin dampfdurchlässig offener Durchltiftungsraum (17) gebildet ist.

8. Auffanggrube nach Anspruch 7, dadurch gekennzeichnet, daß der unter den Bodenplatten (8) liegende Raum (13) und der hinter der Wandbekleidung liegende Raum (17) miteinander in Verbindung stehen.

9. Auffanggrube nach Anspruch 7 oder 8, dadurch gekennzeichnet, daß der unter den Bodenplatten (8) liegende Raum (13) und der hinter der Wandbekleidung liegende Raum (17) mindestens teilweise mit Drainageschichtmasse gefüllt sind.

10. Auffanggrube nach einem der Ansprüche 7 bis 9, dadurch gekennzeichnet, daß den Aufnahmeteil (3) der Auffanggrube (1) unterteilende Trennwände (18) mit von unten nach oben führenden Zwischenräumen (20) versehen sind, welche unten mit dem unter den Bodenplatten (8) befindlichen Durchlüftungsraum (13) in dampfdurchlässiger Verbindung stehen und nach oben hin dampfdurchlässig offen sind und eine ständige Durchlüftung bilden.

11. Auffanggrube nach Anspruch 10, dadurch gekennzeichnet, daß die Trennwände aus Ziegeln aus Feuerfestmaterial doppelschalig unter Freilassung eines Zwischenraumes zur Bildung von Durchlässen gemauert sind.

12. Auffanggrube nach Anspruch 10 oder 11, dadurch gekennzeichnet, daß in den Trennwänden (18) in verschiedenen Höhen vom Boden Öffnungen (21), durch welche im Störungsfall Wasser in den Zwischenraum (20) einfließen kann, und welche im Normalfall die Belüftung der Bodenplatten (8) und der Wandplatten (16) unterstützen, vorgesehen sind.

13. Auffanggrube nach einem der Ansprüche 1 bis 12, dadurch gekennzeichnet, daß mindestens in einem Teil des Bodenbereiches der Auffanggrube (1) eine Drainageschicht (5) auf der Oberseite von mit Abstand vom Grubenboden (9) über dem Grubenboden (9) angeordneten tragenden Bodenplatten (8) liegt, welche aus Feuerfestmaterial bestehen, und daß vorzugsweise die Bodenplatten (8) auf ihrer Oberseite (7) mit im Abstand voneinander über die Plattenoberseite (7) verteilt angeordneten Erhebungen (11) versehen sind, welche in diese Drainageschicht (5) ragen.

14. Auffanggrube nach Anspruch 13, dadurch gekennzeichnet, daß die Höhe der auf der Oberseite (7) der Bodenplatten (8) vorgesehenen Erhebungen der Schichtdicke der Drainageschicht (5) entspricht.

15. Auffanggrube nach Anspruch 13 oder 14, dadurch gekennzeichnet, daß die Bodenplatten (8) aus Feuerfestbeton, dessen aus Feuerfestmaterial, z.B. Schamotte, bestehender Zuschlag einen Zusatz eines mikroporösen Granulats aufweist, gebildet sind.

16. Auffanggrube nach einem der Ansprüche 13 bis 15, dadurch gekennzeichnet, daß die Erhebungen (11) auf der Oberseite (7) der Bodenplatten (8) stummelartig oder rippenartig ausgebildet sind und die zwischen den Erhebungen (11) gelegenen Zonen (30) der Oberseite (7) der Bodenplatten (8) zu Abflußöffnungen (12) hin, welche vorzugsweise am Rand der Bodenplatten vorgesehen sind, abfallend ausgebildet sind.

17. Auffanggrube nach einem der Ansprüche 13 bis 16, dadurch gekennzeichnet, daß die zwischen den Erhebungen (11) gelegenen Zonen (30) der Oberseite (7) der Bodenplatten (8) in Art von Rinnen mit konkav ausgerundetem Boden (31), welche zu Abflußöffnungen hin führen, ausgebildet sind.

18. Auffanggrube nach einem der Ansprüche 13 bis 17, dadurch gekennzeichnet, daß Abflußöffnungen am Rand der Bodenplatten (8) angeordnet sind, wobei diese Abflußöffnungen (12) vorzugsweise in Form von Randausnehmungen ausgebildet sind.

19. Auffanggrube nach Anspruch 18, dadurch gekennzeichnet, daß in der Auffanggrube (1) doppelwandig mit Zwischenraum (20) ausgebildete Trennwände (18), deren Zwischenraum mit den Abflußöffnungen (12) am Rand der Bodenplatten (8) fluchtet, vorgesehen sind.

20. Auffanggrube nach einem der Ansprüche 1 bis 19, dadurch gekennzeichnet, daß in der Auffanggrube (1) zur Unterteilung derselben Rohre (37) aus Lochblech lotrecht mit Abstand nebeneinander stehend aufgestellt sind und der Zwischenraum (38) zwischen den Rohren mit Drainageschichtmasse gefüllt ist.

21. Auffanggrube nach Anspruch 20, dadurch gekennzeichnet, daß die Rohre (37) oben mit Deckeln (39) aus schmelzbarem Material abgedeckt sind.

22. Auffanggrube nach einem der Ansprüche 1 bis 21, dadurch gekennzeichnet, daß außer einem oder mehreren Drainageabflüssen (14) unter dem Boden eines zur Aufnahme schmelzflüssigen Metalles vorgesehenen Aufnahmeteiles (3) der Auffanggrube (1) mindestens ein weiterer Drainageabfluß (28) im Bereich des Überganges von einem Zulaufteil (4) der Auffanggrube (1) in den Aufnahmeteil (3) derselben vorgesehen ist, durch welchen weiteren Drainageabfluß (28) vom Zulaufteil kommendes Wasser vor dem Erreichen des Aufnahmeteiles (3) der Auffanggrube (1) abgeleitet wird.

## Claims

1. A collecting pit for receiving metal melt and cooling water at the occurrence of failures in metal melting arrangements or heat retaining (2), which collecting pit (1) is equipped with a drainage layer (5, 6) formed of slag granulate, in particular cupola slag granulate, in which a plurality of small pore-likely distributed channels is provided, through which water getting on the drainage layer runs off to an outlet (14), while molten metal is held back by the drainage layer (5, 6), characterized in that the grains of the slag granulate contained in the mass forming the drainage layer (5, 6) are interconnected by means of a binder while maintaining intermediate spaces between these grains forming a plurality of small channels, and that this mass preferably also contains thermally expanding silicic acid.

2. A collecting pit according to claim 1, characterized in that the binder is a water-activatable heat-resistant binder containing cement, preferably high-alumina cement, or formed by cement, preferably high-alumina cement.

3. A collecting pit according to claim 1 or 2, characterized in that crude perlite is added to the mass as said thermally expanding silicic acid.

4. A collecting pit according to any one of claims 1 to 3, characterized in that the drainage layer (5, 6) is a layer produced in situ and solidified.

5. A collecting pit according to any one of claims 1 to 3, characterized in that the drainage layer is comprised of shaped bodies or bricks, which, in turn, consist of a slag granulate bound by a heat-resistant binder.

6. A collecting pit according to any one of the preceding claims, characterized in that the grain size of the slag granulate ranges between 1 and 12 mm, preferably between 2 and 7 mm.

7. A collecting pit according to any one of claims 1 to 6, characterized in that the drainage, in the bottom region of the collecting pit, is comprised of the drainage layer (5) formed of slag granulate and binder and of supporting bottom plates (8) laid to cover the bottom surface of the reception part (3) of the collecting pit (1), said bottom plates (8) being provided with outflow openings (12) and/or laid at distances forming outflow openings, that a continuous aeration space (13) is provided below the bottom plates (8), which is constituted by the distance of these bottom plates from the pit bottom (9), and that a wall covering, preferably comprised of wall plates (16), is attached to the side walls of the collecting pit (1) at a distance from the pit wall (15), a distance being provided also between the wall covering and the pit wall (15), thus constituting a continuous aeration space (17) that is upwardly open in terms of vapor permeability.

8. A collecting pit according to claim 7, characterized in that the space (13) present below the bottom plates (8) and the space (17) present behind the wall covering communicate with each other.

9. A collecting pit according to claim 7 or 8, characterized in that the space (13) present below the bottom plates (8) and the space (17) present behind the wall covering at least partially are filled with drainage layer mass.

10. A collecting pit according to any one of claims 7 to 9, characterized in that partition walls (18) subdividing the reception part (3) of the collecting pit (1) are provided with intermediate spaces (20) leading from bottom to top, which downwardly are in vapor-permeable connection with the aeration space (13) present below the bottom plates (8) and upwardly are open so as to be vapor-permeable, providing for permanent aeration.

11. A collecting pit according to claim 10, characterized in that the partition walls are made of bricks of refractory material in double layers, leaving free intermediate spaces for forming passages.

12. A collecting pit according to claim 10 or 11, characterized in that openings (21) are provided in the partition walls (18) on various levels from bottom, through which water can flow into the intermediate space (20) in case of failure and which, during normal operation, assist in aerating the bottom plates (8) and the wall plates (16).

13. A collecting pit according to any one of claims 1 to 12, characterized in that at least in one portion of the bottom region of the collecting pit (1) a drainage layer (5) is placed on the upper side of supporting bottom plates (8) arranged above the pit bottom (9) at a distance therefrom and made of refractory material, and that the bottom plates (8), on their upper sides (7), preferably are provided with elevations (11) arranged to be distributed over the upper side (7) of the plate in a spaced-apart manner and projecting into this drainage layer (5).

14. A collecting pit according to claim 13, characterized in that the height of the elevations provided on the upper sides (7) of the bottom plates (8) corresponds to the thickness of the drainage layer (5).

15. A collecting pit according to claim 13 or 14, characterized in that the bottom plates (8) are made of refractory concrete whose aggregate consisting of refractory material, e.g., chamotte, includes the addition of a microporous granulate.

16. A collecting pit according to any one of claims 13 to 15, characterized in that the elevations (11) on the upper sides (7) of the bottom plates (8) are designed as stubs or ribs and the zones (30) of the upper sides (7) of the bottom plates (8) located between the elevations (11) are designed to be inclined towards outflow openings (12), which are preferably provided on the edges of the bottom plates.

17. A collecting pit according to any one of claims 13 to 16, characterized in that the zones (30) of the upper sides (7) of the bottom plates (8) located between the elevations (11) are designed in the manner of flutes having concavely curved bottoms (31) and leading towards outflow openings.

18. A collecting pit according to any one of claims 13 to 17, characterized in that the outflow openings are provided on the edges of the bottom plates (8), said outflow openings (12) preferably being designed as edge recesses.

19. A collecting pit according to claim 18, characterized in that partition walls (18) each comprised of a double wall with an intermediate space (20) formed therebetween are arranged in the collecting pit (1), the intermediate spaces registering with the outflow openings (12) on the edges of the bottom plates (8).

20. A collecting pit according to any one of claims 1 to 19, characterized in that, for subdividing the collecting pit (1), tubes (37) of perforated plate are perpendicularly mounted in the collecting pit one beside the other in a spaced apart manner, the intermediate spaces (38) between the tubes being filled with drainage layer mass.

21. A collecting pit according to claim 20, characterized in that the tubes (37) upwardly are covered by lids (39) of meltable material.

22. A collecting pit according to any one of claims 1 to 21, characterized in that, in addition to one or several drainage outlets (14) provided below the bottom of a reception part (3) of the collecting pit (1) for receiving molten metal, at least one further drainage outlet (28) is provided in the region of transition from an inlet part (4) of the collecting pit (1) into the reception part (3) of the same, through which further drainage outlet (28) water coming from the inlet part is drained prior to reaching the reception part (3) of the collecting pit (1).

## Revendications

1. Fosse de captation, pour la réception de masse en fusion de métal et d'eau de refroidissement, lors de l'apparition de défauts dans des dispositifs de fusion de métal ou des dispositifs de maintien de métal à l'état chaud (2), laquelle fosse de captation (1) est pourvue d'une couche de drainage (5,6) avec du granulat de scories, notamment du granulat de scories de cubilot, dans laquelle il est prévu une multiplicité de petits canaux répartis, en forme de pores, à travers lesquels de l'eau, qui parvient sur la couche de drainage, s'écoule à un écoulement (14), tandis que le métal liquide fondu est retenu par la couche de drainage (5,6), caractérisée en ce que les grains, contenus dans la masse formant la couche de drainage (5,6), du granulat de scories, sont réunis entre eux par un liant tout en conservant des espaces intermédiaires, présents entre ces grains, formant une multiplicité de petits canaux, et en ce que cette masse contient, de préférence qui, de l'acide silicique, se dilatant lors d'échauffement.

2. Fosse de captation selon la revendication 1, caractérisée en ce que le liant est un liant pouvant être activé avec de l'eau, résistant à la chaleur, qui contient du ciment, de préférence du ciment alumineux fondu, ou est formé par du ciment, de préférence du ciment alumineux fondu.

3. Fosse de captation selon la revendication 1 ou 2, caractérisée en ce que de la perlite brute est ajoutée, comme acide silicique se dilatant thermiquement à la masse.

4. Fosse de captation selon l'une des revendications 1 à 3, caractérisée en ce que la couche de drainage (5,6) est une couche fabriquée et durcie in situ.

5. Fosse de captation selon l'une des revendications 1 à 3, caractérisée en ce que la couche de drainage est formée par des corps moulés, ou des pierres, qui pour leur part sont constitués par un granulat de scories, lié par un liant résistant à la chaleur.

6. Fosse de captation selon l'une des revendications précédentes, caractérisée en ce que la taille des grains du granulat de scories se situe dans la plage de 1 à 12 mm, de préférence dans la plage de 2 à 7 mm.

7. Fosse de captation selon l'une des revendications 1 à 6, caractérisée en ce que le drainage dans la région de fond de la fosse de captation est formé par la couche de drainage (5), constituée d'un granulat de scories et de liant, et par des plaques de fond porteuses (8), qui sont posées de manière à recouvrir la surface de fond de la partie de réception (3) de la fosse de captation (1), ces plaques de fond (8) étant pourvues d'ouvertures d'évacuation (12) et/ou étant disposées avec des espacements formant des ouvertures d'évacuation, qu'un espace traversant d'aération (13), formé par l'espacement de ces plaques de fond du fond de fosse (9), est prévu au-dessous des plaques de fond (8), et qu'un habillage de paroi, de préférence des plaques de paroi (7), est, ou bien sont, adjoint(es) aux parois latérales de la fosse de captation (1), à distance de la paroi de la fosse (15), un espacement étant aussi prévu entre le revêtement de paroi et la paroi de fosse (15), ce qui forme par conséquent un espace traversant d'aération (17) ouvert vers le haut de manière à laisser passer la vapeur.

8. Fosse de réception selon la revendication 7, caractérisée en ce que l'espace (13), qui est situé au-dessous des plaques de fond (8), et l'espace (17), qui est situé en arrière du revêtement de paroi, sont reliés entre eux.

9. Fosse de captation selon la revendication 7 ou 8, caractérisée en ce que l'espace (13), qui est situé au-dessous des plaques de fond (8), et l'espace (17), qui est situé en arrière du revêtement de paroi, sont remplis, au moins en partie, de la masse de couche de drainage.

10. Fosse de captation selon l'une des revendications 7 à 9, caractérisée en ce que des parois de séparation (18), qui subdivisent la partie de réception (3) de la fosse de captation (1), sont pourvues d'espaces intermédiaires (20), conduisant de bas en haut, lesquels, sont reliés par-dessous, pour laisser passer la vapeur, à l'espace d'aération (13) se trouvant au-dessous des plaques de fond (8), et sont ouvertes vers le haut, pour laisser passer la vapeur, et forment une aération permanente.

11. Fosse de captation selon la revendication 10, caractérisée en ce que les parois de séparation sont formées par des briques réalisées en un matériau réfractaire, à double coque, de manière à laisser subsister un espace intermédiaire pour la formation de passages.

12. Fosse de captation selon la revendication 10 ou 11, caractérisée en ce que dans les parois de séparation (18) sont prévues, à différentes hauteurs par rapport au fond, des ouvertures (21), à travers lesquelles, en cas de perturbation, de l'eau peut s'écouler intérieurement dans l'espace intermédiaire, et qui, dans le cas normal, renforcent l'aération des plaques de fond (8) et des plaques de paroi (16).

13. Fosse de captation selon l'une des revendications 1 à 12, caractérisée en ce qu'au moins dans une partie de la région de fond de la fosse de captation (1), une couche de drainage (5) se trouve sur le côte supérieur de plaques de fond porteuses (8), qui sont agencées à distance et au-dessus du fond de fosse (9), qui sont réalisées en un matériau réfractaire, et en ce que, de préférence, les plaques de fond (8) sont pourvues, sur leur côté supérieur (7), de bossages (11), qui sont agencés en étant répartis à distance les uns des autres au-dessus du côté supérieur (7) de la plaque et qui pénètrent dans cette couche de drainage (5).

14. Fosse de captation selon la revendication 13, caractérisée en ce que la hauteur des bossages, prévus sur le côté supérieur (7) de la plaque de fond (8), correspond à l'épaisseur de la couche de drainage (5).

15. Fosse de captation selon la revendication 13 ou 14, caractérisée en ce que les plaques de fond (8) sont réalisées en béton réfractaire, dont l'additif, constitué par un matériau réfractaire, par exemple de la chamotte, présente un additif formé d'un granulat microporeux.

16. Fosse de captation selon l'une des revendications 13 à 15, caractérisée en ce que les bossages (11), situés sur le côté supérieur (7) des plaques de fond (8), sont réalisés sous la forme de protubérances ou de nervures, et les zones (30), situées entre les bossages (11) du côté supérieur (7) des plaques de fond (8), sont constituées de manière à retomber en direction des ouvertures d'évacuation (12), qui sont prévues de préférence au bord des plaques de fond.

17. Fosse de captation selon l'une des revendications 13 à 16, caractérisée en ce que les zones (30), qui sont situées entre les bossages (11) du côté supérieur (7) des plaques de fond (8), sont constituées à la manière de rigoles, à fond concave arrondi (31), qui conduisent aux ouvertures d'évacuation.

18. Fosse de captation selon l'une des revendications 13 à 17, caractérisée en ce que les ouvertures d'évacuation sont agencées au bord des plaques de fond (8), ces ouvertures d'évacuation (12) étant constituées de préférence sous la forme d'évidements de bord.

19. Fosse de captation selon la revendication 18, caractérisée en ce que dans la fosse de captation (1), sont constituées des parois de séparation (18) du type à paroi double, avec un espace intermédiaire (20), qui est aligné avec les ouvertures d'évacuation (12) au bord des plaques de fond (8).

20. Fosse de captation selon l'une des revendications 1 à 19, caractérisée en ce que des tubes (37) en tôle perforée sont installés verticalement, à distance les uns des autres, dans la fosse de captation (1) pour subdiviser cette dernière, et en ce que l'espace intermédiaire (38) entre les tubes est rempli de la masse de couche de drainage.

21. Fosse de captation selon la revendication 20, caractérisée en ce que les tubes (37) sont recouverts, en haut, avec des couvercles (39) en matériau fusible.

22. Fosse de captation selon l'une des revendications 1 à 21, caractérisée en ce qu'en dehors d'une ou de plusieurs évacuations de drainage (14), au-dessous du fond d'une partie de réception (3), prévue pour la réception de métal liquide à l'état fondu, de la fosse de captation (1), est prévu, dans la région de la jonction d'une partie d'amenée (14) de la fosse de captation (1) dans la partie de réception (3) de cette fosse, au moins un autre écoulement de drainage (28), à travers lequel de l'eau venant de la partie d'amenée, est dérivée avant qu'elle atteigne la partie de réception (3) de la fosse de captation (1).
